# EUROPÄISCHE PATENTSCHRIFT

(11) **EP 1 264 136 B1**
(45) Veröffentlichungstag und Bekanntmachung des Hinweises auf die Patenterteilung: **01.06.2005**
(21) Anmeldenummer: 01921297.6
(22) Anmeldetag: 01.03.2001
(51) Int. Cl.: F21V 19/04

(54) **EINBAULEUCHTE MIT EINEM DOMFÖRMIGEN REFLEKTOR**
BUILT-IN LAMP WITH A DOME-SHAPED REFLECTOR
LAMPE ENCASTREE AVEC REFLECTEUR EN FORME DE DOME

(30) Priorität: 17.03.2000 DE 10013086
(43) Veröffentlichungstag der Anmeldung: 11.12.2002
(73) Patentinhaber: Zumtobel Staff GmbH & Co. KG, 32657 Lemgo (DE)
(72) Erfinder: GRAJETZKY, Hans-Joachim, 32657 Lemgo (DE); HOLZKÄMPER, Karl-Heinz, 32657 Lemgo (DE)
(74) Vertreter: Schmidt-Evers, Jürgen, Dipl.-Ing.
(86) Internationale Anmeldenummer: PCT/EP2001/002336
(87) Internationale Veröffentlichungsnummer: WO 2001/069128

(56) Entgegenhaltungen:
- EP-A- 0 551 610
- EP-A- 0 791 781
- DE-A- 4 344 376
- FR-A- 2 238 117
- US-A- 4 384 318

## Beschreibung

Die Erfindung bezieht sich auf eine Einbauleuchte mit einem domförmigen Reflektor.

Bei einer in der DE 43 44 376 A1 beschriebenen vorbekannten Einbauleuchte ist ein Grundgehäuse vorgesehen, das mittels an seinem Umfang angeordneten und einen Einbauöffnungsrand hintergreifenden Federlappen am Einbauöffnungsrand befestigbar ist. Der Grundrahmen weist an seinem in die Lichtabstrahlrichtung der Leuchte weisenden Ende ein nach außen abstehendes Flanschteil zum Abdecken einer im Montagezustand zwischen dem Grundgehäuse und dem Einbauöffnungsrand vorhandenen Fuge auf. Ein Fassungsträger für eine Lampe der Leuchte ist außerhalb des Reflektors in einer Position angeordnet, in der er dem Durchführungsloch in der Reflektorseitenwand so außen gegenüberliegt, dass die Lampe vom Innenraum des Reflektors her durch das Durchführungsloch am Fassungsträger montiert werden kann. Dabei ist der Fassungsträger lösbar mit dem den Reflektor umgebenden Grundgehäuse verbunden und dadurch gehalten. Das Grundgehäuse besteht aus einem Rohr und einem Flansch, der vom einen Rand des Rohrs radial absteht. Der dem Flansch axial gegenüberliegende Rand des Rohrabschnitts befindet sich im Vergleich mit der Höhe des Grundrahmens etwa in mittlerer Höhe, wobei von diesem inneren Rand drei auf dem Umfang verteilt angeordnete Streben sich bogenförmig erstrecken, die im First des Grundrahmens miteinander verbunden sind und die die Befestigungsstelle für den Reflektor bilden. Der Fassungsträger ist mittels Rasthalterungen zum einen im Firstbereich der Streben lösbar befestigt, wobei die Rasthalterungen mit zugeordneten, am inneren Rand des Rohrabschnitts angeordneten Zentrierrippen zusammenwirken.

Aus der FR-A-2238117 ist eine Einbauleuchte zu entnehmen, bei der Lichtquellenträger durch eine Mehrpunkthalterung an einem zugehörigen Reflektor und an einem den Reflektor umgebenden Montagerahmen gehalten ist. Einer der Halterungspunkte ist durch eine Steckfassung am Reflektor und einen Steckzapfen am Lichtquellenträger gebildet. Der Steckzapfen und die Steckfassung weisen jeweils eine runde Querschnittsform auf.

Bei diesen bekannten Ausgestaltungen ist ein großer Herstellungsaufwand vorgegeben, der auch zu einer handhabungsaufwendigen und zeitaufwendigen Montage bzw. Demontage führt. Außerdem führen diese bekannten Ausgestaltungen zu einer großen Bauweise der Einbauleuchte, die einen großen Aufnahmeraum für die Einbauleuchte erfordert.

Der Erfindung liegt die Aufgabe zugrunde, eine Einbauleuchte der vorliegenden Art zu vereinfachen. Es soll der Material- und Herstellungsaufwand verringert werden und auch eine kleine Bauweise bei Gewährleistung einer stabilen Halterung des Lichtquellenträgers erreicht werden.

Diese Aufgabe wird durch die Merkmale des Anspruchs 1 gelöst. Vorteilhafte Weiterbildungen der Erfindung sind in den Unteransprüchen beschrieben.

Bei der erfindungsgemäßen Ausgestaltung sind Verbindungsmittel für den Lichtquellenträger vorgesehen, die nur einen sich etwa parallel zur Mittelachse des Montagerings erstreckenden Steckzapfen an dem Montagering bzw. dem Lichtquellenträger und mindestens eine entsprechende Steckfassung an dem Lichtquellenträger bzw. dem Montagering aufweisen. Hierdurch ist der Lichtquellenträger ausschließlich am Montagering angeordnet. Der Steckzapfen und die z. B. durch eine Steckhülse gebildete Steckfassung weisen eine unrunde Querschnittsform auf. Hierdurch lässt sich in einfacher Weise eine Verdrehsicherung in der Steckfassung bilden. Es ist somit eine Steckfassung vorgesehen, die eine stabile und insbesondere kippsichere Halterung des Lichtquellenträgers gewährleistet. Eine Steckfassung lässt sich bei Gewährleistung einer großen Stabilität in kleiner Bauweise mit geringem Materialaufwand realisieren. Die erfindungsgemäße Ausgestaltung ermöglicht somit eine einfache, kleine und stabile und kompakte Bauweise, die sich in einfacher Weise herstellen und montieren bzw. demontieren lässt. Es können deshalb die Herstellungskosten für die Einbauleuchte wesentlich reduziert werden. Ein weiterer Vorteil besteht darin, dass die Steckfassung ein Montieren bzw. Demontieren des Lichtquellenträgers in einer sich etwa parallel zur Mittelachse des Montageringes erstreckenden Montage- bzw. Demontagebewegungsrichtung ermöglicht, was handhabungsfreundlich durchführbar ist.

Es ist außerdem von Vorteil, der Steckfassung in der eingesteckten Position eine längs der Montage- bzw. Demontagebewegungsrichtung wirksame Positioniervorrichtung zuzuordnen, die es ermöglicht, den Steckzapfen und die Steckfassung in der zusammengesteckten Position aneinander zu sichern. Dies ist aus zwei Gründen vorteilhaft. Zum einen besteht ohne eine Sicherung die Gefahr, dass beim Montieren einer Lampe am in diesem Falle als Fassungsträger ausgebildeten Lichtquellenträger zu verhindern, dass durch das Montieren bzw. Demontieren der Lichtquellenträger unbeabsichtigt von der Steckfassung gelöst wird. Eine solche Positioniervorrichtung kann durch eine Klemmvorrichtung gebildet sein, deren Klemmwirkung manuell überdrückbar ist. Ein weiterer Vorteil der erfindungsgemäßen Ausgestaltung besteht darin, dass sie sich in einfacher Weise für Reflektoren unterschiedlicher Bauhöhe eignet. Für diesen Anwendungsfall wird ein als Verlängerungsstück ausgebildeter Adapters vorgeschlagen, der es ermöglicht, das am Montagering angeordnete Steckverbindungsteil unverändert für unterschiedlich hohe Reflektoren zu benutzen.

Weitere erfindungsgemäße Merkmale führen zu weiteren Vereinfachungen der Einbauleuchte, die sich kostengünstig herstellen lassen, die Montage bzw. Demontage erleichtern, zu kleinen bzw. niedrigen Bauweisen führen und das Aussehen der Einbauleuchte verbessern.

Nachfolgend werden die Erfindung und weitere durch sie erzielbare Vorteile anhand von vorteilhaften Ausgestaltungen und vereinfachten Zeichnungen näher erläutert. Es zeigt:
- Fig. 1: eine erfindungsgemäße Einbauleuchte im axialen Schnitt;
- Fig. 2: ein in Fig. 1 mit X gekennzeichnetes Detail am Reflektor in vergrößerter alternativer Ausbildung;
- Fig. 3: eine in Fig. 1 mit Y gekennzeichnete Einzelheit in vergrößerter Darstellung und mit zusätzlich montierten Zubehörteilen;
- Fig. 4: einen Montagering mit Zubehörteilen in einer perspektivischen Explosionsdarstellung;
- Fig. 5: den Teilschnitt V-V in Fig. 4;
- Fig. 6: einen als Verlängerungsstück ausgebildeten Adapter in perspektivischer Darstellung.

Die in ihrer Gesamtheit mit 1 bezeichnete Einbauleuchte ist in eine Einbauöffnung 2 einer Einbauwand 3 einbaubar, bei der es sich um eine Decke oder eine Wand eines mit der Einbauleuchte 1 zu beleuchtenden Raumes 4 handeln kann. Zur Befestigung der Einbauleuchte 1 an der Einbauwand 3 sind erste Haltemittel 5 vorgesehen, die weiter unten noch beschrieben werden.

Die Hauptteile der Einbauleuchte 1 sind ein domförmiger Reflektor 6, ein Lichtquellenträger 7 zur Aufnahme wenigstens einer Lichtquelle 8 und ein Montagering 9, der mit einem Rohrstutzen 9a und einem von diesem nach außen abstehenden Flanschteil 9b winkelförmig geformt ist und mit Hilfe der ersten Haltemittel 5 in der Einbauöffnung 2 fixierbar ist, z. B. am Einbauöffnungsrand. Hierzu können mehrere, auf dem Umfang verteilt angeordnete und z. B. durch Blattfedern gebildete Haltearme 11 dienen, von denen in Fig. 1 nur einer andeutungsweise dargestellt ist. Die Haltearme 11 sind mit einem Basisabschnitt 11a jeweils an einer sich etwa parallel zur Mittelachse 12 der Einbauleuchte 11 erstreckenden Tragstange 13 verschiebbar gelagert, wobei jeweils der Basisabschnitt 11a an der Tragstange 13, insbesondere durch Klemmwirkung selbsttätig arretiert wird, wenn ein nach außen abstehender und den Einbauöffnungsrand übergreifender Haltefinger 11b mit einer Druckspannung an der dem Raum 4 abgewandten Seite der Einbauwand 3 anliegt. Hierdurch wird der Montagering 9 in der Einbauöffnung 2 fixiert, wobei sein Rohrstutzen 9a in die Einbauöffnung 2 hineinragt und sein Flanschteil 9b an der Einbauwand 3 anliegt. Der Rohrabschnitt 9a ist axial verhältnismäßig kurz bemessen. Er braucht nicht weit in den Freiraum 14 hinter der Einbauwand 3 hineinzuragen. Es reicht aus, wenn die axiale Länge des Rohrstutzens 9a etwa der Dicke der Einbauwand 3 entspricht, wobei die axiale Länge etwas größer oder auch etwas kleiner bemessen sein kann. Die Breite des Flanschteils 9b ist so groß bemessen, dass das Flanschteil 9b den Einbauöffnungsrand untergreift und damit den Einbauspalt zwischen dem Rohrstutzen 9a und dem Einbauöffnungsrand abdeckt.

Der Reflektor 6 weist vorzugsweise die Form eines im Firstbereich geschlossenen Domes auf, dessen Innenfläche 15 als Reflexionsfläche ausgebildet ist, und z. B. wenigstens im freien Randbereich mit Facettenflächen 16, von denen ein Teilbereich z. B. in rautenförmiger Form dargestellt ist, ausgebildet sein kann. Im oberen Bereich seiner Seitenwand 17 weist der Reflektor 6 ein Durchführungsloch 18 auf, in dessen Bereich der Lichtquellenträger 7 gehalten ist, z. B. in einer dem Durchführungsloch 18 außen gegenüberliegenden Position, wie es Fig. 1 zeigt. Beim vorliegenden Ausführungsbeispiel ist der Lichtquellenträger 7 ein Fassungsträger mit einer oder mehreren nicht dargestellten Fassungen, die mit einer oder mehreren Lampen vom Innenraum des Reflektors 6 her zugänglich sind, so dass wenigstens eine Lampe von innen am Fassungsträger in einer Position montierbar ist, in der ihre Lichtquelle 8 sich im Innenraum befindet. Der Reflektor 6 ist durch eine in ihrer Gesamtheit mit 21 bezeichneten Steckfassung mit dem Montagering 9 lösbar verbunden bzw. verbindbar. Die Steckfassung 21 ermöglicht es, den Reflektor der Lichtabstrahlrichtung 22 entgegengesetzt in den Montagering 9 einzustecken und dadurch mit dem Montagering 9 zu verbinden. Es können mehrere, z. b. drei Stück, auf dem Umfang verteilt angeordnete Verrastungsvorrichtungen 23 zum lösbaren Verrasten des Reflektors 6 mit dem Montagering 9 vorgesehen sein. Die Verrastungsvorrichtungen 23 weisen jeweils eine Verrastungsnase 23a auf, die in der Verrastungsstellung eine Verrastungskante 23b hintergreift. Dieser Hintergriff ist aufgrund der vorhandenen Elastizität wenigstens eines der in Verrastungseingriff stehenden Teile dadurch lösbar, dass die Verrastung manuell oder mittels eines Hilfswerkzeugs überdrückbar ist, hier durch eine Bewegung des Reflektors 6 in der Lichtabstrahlrichtung 22. Bei der vorliegenden Ausgestaltung ist die Verrastungsnase 23a an der Außenseite der Seitenwand 17 angeordnet, vorzugsweise einteilig angeformt. Der axiale Abstand der Verrastungselemente vom freien Rand des Reflektors 6 bzw. des Montageringes 9 ist so groß gewählt, daß in der Verrastungsstellung ein von der Seitenwand 14 nach außen abstehender Randflansch 24 am Flanschteil 9b anliegt und diesen vorzugsweise abdeckt oder überragt, wobei er das Flanschteil 9b auch winkelförmig hintergreifen kann, wie es Fig. 1 und Fig. 3 zeigen. Die Verrastungskante 23b kann durch einen Innensteg 25 an der Innenmantelfläche des Montageringes 9 gebildet sein.

Fig. 2 zeigt die Verrastungsnase 23a in einer abgewandelten Ausgestaltung. Hierbei ist die Verrastungsnase 23a nachgiebig gelagert, so daß sie gegen eine elastische Rückstellkraft einfederbar ist. Hierbei kann die Verrastungsnase 23a an einem Federarm 23c angeordnet sein, der sich längs oder schräg zur Mittelachse 12 erstrecken kann und vorzugsweise einteilig am Montagering 9 bzw. an dessen Seitenwand 14 angeformt sein kann. Beim vorliegenden Ausführungsbeispiel ist der Federarm 23c im Eckenbereich des Montagerings 9 angeformt, wobei er sich gegebenenfalls schräg in die der Lichtabstrahlrichtung 22 entgegengesetzten Richtung erstreckt. Der Federarm 23c ist aufgrund seiner Materialelastizität quer elastisch einbiegbar. Um die Verrastung zu vereinfachen oder zu ermöglichen, ist bei den vorliegenden Ausführungsbeispielen der Verrastungsnase 23a und/oder der Verrastungskante 23b bzw. dem Innensteg 25 eine schräge oder gerundete Anlauffläche 26 zugeordnet, die bezüglich der Mittelachse 12 einen spitzen Winkel W aufweist, der in die der Abstrahlrichtung 22 entgegengesetzte Richtung offen ist.

Der Lichtquellenträger 7 ist durch ein besonderes Verbindungsmittel ausschließlich mit dem Montagering 9 verbunden, hier ausschließlich mit dessen Rohrstutzen 9a. Die Verbindungsmittel sind durch eine Steckverbindung mit einer Steckfassung 27a an dem einen Steckverbindungsteil und einem in die Steckfassung 27a einsteckbaren Steckzapfen 27b an dem anderen Verbindungsteil gebildet. Die Einsteckrichtung 28 der Steckverbindung 27 erstreckt sich etwa parallel zur Mittelachse 12 und in die Abstrahlrichtung 22. Die Querschnittsform der Steckfassung 27a und des Steckzapfens 27b ist vorzugsweise unrund. Hierdurch ist eine Verdrehsicherung gebildet, die den Lichtquellenträger 7 in seiner Querstellung positioniert. Die Steckverbindung 27 zeichnet sich durch eine große Stabilität bei einfacher und kleiner Bauweise aus, wobei sie insbesondere verhältnismäßig schmal ausgebildet werden kann und somit an den Rohrstutzen 9a angebaut, insbesondere einteilig angeformt werden kann, der möglichst schmal ausgebildet werden soll, um eine größere Querschnittsfläche für den Reflektor 6 zur Verfügung zu haben. Dies läßt sich dadurch realisieren, daß der Steckzapfen die Querschnittsform eines breiten und verhältnismäßig dünnen Steges aufweist. Dies gilt auch für die Befestigung der Tragstangen 13, die vorzugsweise ebenfalls durch Steckfassungen 31 mit dem Rohrstutzen 9a verbunden sind. Vorzugsweise sind im Rohrstutzen 9a jeweils eine Steckfassung 31 bildende hinterschnittene Nuten oder Steckausnehmungen 32 vorgefertigt vorgesehen, in die die Tragstangen 13 eingesetzt und befestigt sind, z. B. durch Kleben oder Preßsitz. Aus Fig. 4 läßt sich deren in Umfangsrichtung längliche Querschnittsform der z. B. drei Stück Steckausnehmungen 32 für die Tragstangen 13 erkennen. Die Steckausnehmungen 32 können zwecks Materialersparnis und kleiner Breite einseitig hinterschnitten und somit seitlich offen sein, hier sind sie innen offen.

Beim vorliegenden Ausführungsbeispiel gemäß Fig. 1 und 5 weist die Steckverbindung zwischen zwei passenden Steckverbindungsteilen einen Steckadapter 29 auf, der an seinem einen Ende eine zur vorhandenen Steckverbindung 27 passende Steckausnehmung oder Steckfassung 27a und an seinem anderen Ende einen passenden Steckzapfen 27b aufweist und ein Verlängerungsstück bildet. Hierdurch ist es möglich, die Steckverbindung 27 wahlweise mit oder ohne einem Steckadapter 29 zu realisieren. Ohne Steckadapter 29 eignet sich die Steckverbindung 27 für einen Reflektor 6 geringer Bauhöhe, der im übrigen im Bereich seines freien Randes wie vorbeschrieben ausgebildet ist. Hierdurch ist es möglich, ein und demselben Montagering 9 mit Reflektoren 6 unterschiedlich großer Bauhöhe zu kombinieren und somit die Leuchte an unterschiedliche Beleuchtungsanforderungen anzupassen. Bei der Ausgestaltung nach Fig. 1 sind somit tatsächlich zwei Steckverbindungen 21 in koaxialer Anordnung vorhanden. Es ist vorteilhaft, der bzw. den Steckverbindungen 21 jeweils eine im zusammengesteckten Zustand wirksame Positioniervorrichtung 33 zuzuordnen, die eine Fixierung der Steckverbindungsteile im zusammengesteckten Zustand herbeiführt. Dies ist vorteilhaft, um der Steckverbindung 27 einen gewissen Halt im zusammengesteckten Zustand zu geben. Außerdem wird durch eine solche Positioniervorrichtung 33 verhindert, daß die Steckverbindungsteile unbeabsichtigt voneinander gelöst werden, z. B. beim Montieren einer Lampe. Die Positioniervorrichtung 33 kann z. B. durch eine Verrastungsvorrichtung oder eine Klemmvorrichtung gebildet sein. Die Positioniervorrichtung 33 ist vorzugsweise durch manuelles Überdrücken mit einem gewissen Kraftaufwand lösbar. Eine Klemmvorrichtung kann z. B. dadurch realisiert sein, daß der Steckzapfen 27b zu seinem freien Ende hin konisch konvergent ausgebildet ist und die Steckfassung 27a eine passende und entsprechende Form aufweist. Eine solche konische Ausbildung erleichtert auch das Zusammenstecken, weil im Eingangsbereich der Steckfassung ein beträchtliches Bewegungsspiel vorhanden ist. Im übrigen kann die konische Ausbildung die Positioniervorrichtung 33 dadurch bilden, dass die Konusverbindung im eingesteckten Zustand klemmt. Die Steckausnehmungen 27a können an einer Breitseite durch einen Längsschlitz 27d geschlitzt sein, in dem ein Steg 27e am Steckzapfen 27b einfassen kann. Der Steckadapter 29 kann einen verdickten Schaft 29 aufweisen, wodurch sich an seiner Steckausnehmung 27a und seiner Steckzapfen 27b Stirn- bzw. Stufenflächen 29b, 29c ergeben, die mit korrespondierenden Stufenflächen 27f, 27g am Fuß des korrespondierenden Steckzapfens 27b und am Rand der korrespondierenden Steckausnehmung 27a Anschläge bilden.

Im Rahmen der Erfindung können beide Steckverbindungsteile der Steckverbindung 27 jeweils mit einem stabförmigen Basisabschnitt 27c von ihren sie tragenden Teilen aufeinanderzu abstehen. Das vom Lichtquellenträger 7 abstehende Steckverbindungsteil kann an eine Bodenwand 7a eines den Lichtquellenträger 7 bildenden Gehäuses vorzugsweise einteilig angeformt sein, das außerdem einander gegenüberliegende Seitenwände 7b und an seiner dem Reflektor 6 abgewandten Seite eine gegebenenfalls mit Kabel-Durchführungslöchern ausgebildete Stirnwand 7c aufweisen kann.

Der Lichtquellenträger 7 kann an seiner dem Reflektor 6 abgewandten Stirnseite mit einem Kabel-Anschlussgehäuse 35 verbunden sein. Bei der vorliegenden Ausgestaltung ist das Anschlussgehäuse 35 ein separates Bauteil, das zwischen einer bezüglich der Mittelachse 12 quer abstehenden Stellung in eine zum Montagering 9 hin verlagerten Stellung schwenkbar ist. Zur Fixierung des Anschlussgehäuses 35 in der erstgenannten Stellung kann eine Positioniervorrichtung vorgesehen sein, z. B. in Form einer Verrastungsvorrichtung oder einer Klemmvorrichtung. Beim vorliegenden Ausführungsbeispiel ist ein das Schwenken ermöglichendes Gelenk 36 im Kantenbereich zwischen der Bodenwand und der Stirnwand angeordnet.

Der Montagering 9 eignet sich als Träger für einen Haltering 41 zur Halterung von wenigstens einem Zusatzbauteil 42 bzw. Zubehörteil, bei dem es sich z. B. um eine lichtdurchlässige Scheibe handeln kann, die durch den Haltering 41 in einer die Abstrahlöffnung 43 des Reflektors 6 abdeckenden Position lösbar gehalten wird. Zur lösbaren Verbindung mittelbar oder unmittelbar mit dem Flanschteil 9b ist eine sogenannte Bajonettverbindung 44 mit miteinander korrespondierenden Bajonettverbindungsteilen vorgesehen.

Bei der vorliegenden Ausgestaltung dienen zur lösbaren Befestigung des Halteringes 41 wenigstens zwei, z. B. drei, auf dem Umfang verteilt angeordnete Steckelemente 45, hier z. B. in Form von Ringsegmenten, die zum einen jeweils durch eine Steckverbindung 46 mit einer Steckausnehmung 46a an dem einen Verbindungsteil und einem darin einsteckbaren Steckzapfen 46b an dem anderen Verbindungsteil mit dem Flanschteil 9b des Montagerahmens 9 verbindbar sind. Zur Verbindung der 'Steckelemente 45 mit dem Haltering 41 dienen miteinander korrespondierende Verbindungsteile, die vorzugsweise durch die Bajonettverbindung 44 gebildet sind.

Die Einsteckrichtung 47 der Steckfassungen 46 ist quer zur Mittelachse 12 radial nach innen gerichtet, wie es die in Fig. 4 dargestellten zugehörigen Pfeile verdeutlichen. Die Steckausnehmungen 46a sind somit bezüglich der Mittelachse 12 radial nach außen offen. Sie können auch zu der Innenseite des Flanschteils 9b hin offen sein, die zur Anlage an der Einbauwand 3 bestimmt ist, wie es Fig. 3 und 4 deutlich zeigen. Beim vorliegenden Ausführungsbeispiel weisen die Steckausnehmungen 46a und die Steckzapfen 46b jeweils eine viereckige, insbesondere flache Querschnittsform auf. Die Steckelemente 45 sind mit einem radial einwärts gerichteten Steckelementschenkel 45a und einem sich in die Abstrahlrichtung 22 erstreckenden Steckelementschenkel 45b winkelförmig geformt. An der Abstrahlrichtung 22 abgewandten Außenrand des Flanschteils 9b ist eine Ringnut 48 angeordnet. Der Steckelementenschenkel 45a ist bezüglich seiner axialen Abmessung an die axiale Tiefe der Ringnut 48 so angepaßt, daß er an der der Einbauwand 3 zugewandten Seite mit dem verbleibenden Flächenabschnitt des Flanschteils 9b etwa abschließt.

Die Bajonettverbindungen 44 sind jeweils durch eine Bajonettnase 44a und eine Bajonettausnehmung 44b sowie eine sich an letztere in Umfangsrichtung anschließende Bajonettstufe 44c gebildet. Die außen am Steckelement 45 angeordnete Bajonettausnehmung 44b ist radial nach außen und in die Abstrahlrichtung 22 offen. Somit können die Bajonettnasen 44a bei einer der Abstrahlrichtung 22 entgegengesetzten axialen Bewegung des Halterings 41 in die Bajonettausnehmungen 44b und dann durch Drehen in die Bajonettstufen 44c eingeführt werden. Die Bajonettnasen 44a befinden sich an der Abstrahlrichtung 22 abgewandten Rand des Halterings 41 radial nach innen. Im übrigen kann der Haltering 41 durch eine dünne Hülse gebildet sein. Auf wenigstens einer Fläche der Bajonettstufen 44c kann ein mit gerundeten oder schrägen Anlaufflächen ausgebildeter Nocken 44d z. B. angeformt sein, der eine manuell überdrückbare Sicherung gegen ein Rückdrehen des Halterings 41 bildet.

Zur Halterung des Vorbau- bzw. Zusatzbauteils 42 kann der Haltering 41 an seinem in die Abstrahlrichtung 22 weisenden Rand mehrere auf dem Umfang verteilt angeordnete Halteteile oder einen umlaufenden Haltesteg 49 aufweisen, die bzw. der das Zusatzbauteil 42 hintergreifen bzw. hintergreift. Das Einführen des Zusatzbauteils 42, z. B. eine Scheibe, zwischen die Bajonettnasen 44a und dem Haltesteg 49 kann z. B. aufgrund der Materialelastizität des Halteringes 41 gewährleistet sein, der vorzugsweise aus Kunststoff besteht. Auch der Reflektor 6, der Montagering 9, der Adapter 29, der Lichtquellenträger 7 und die Steckelemente 45 können aus Kunststoff bestehen. Aus Stabilitätsgründen ist es vorteilhaft, den Montagering 9 und gegebenenfalls auch die Steckelemente 45 und den Adapter 29 alternativ aus Leichtmetall, insbesondere Aluminium, zu bilden. Hierzu eignet sich vorzugsweise die Druckgießtechnik bzw. Spritzgießtechnik, die auch bei schwieriger Formgebung eine schnelle und kostengünstige Fertigung ermöglichen.

Zur Sicherung der Steckzapfen 46b in den Steckausnehmungen 46a kann eine Positioniervorrichung vorgesehen sein. Diese kann durch ein elastisch nachgiebiges Druckelement gebildet sein, das an dem einen Steckverbindungsteil angeordnet ist und vorzugsweise in eine Ausnehmung am anderen Steckverbindungsteil einrastet. Das Druckelement kann durch einen gerundeten Stift oder eine Kugel 51 in einer Querbohrung 52 im Steckzapfen 46b gebildet sein und durch einen eingezogenen Bohrungsrand am Herausfallen aus der Bohrung gehindert sein. Durch eine in der Bohrung angeordnete Feder 53, die sich im Bohrungsgrund oder an einem Verschlußteil abstützt, läßt sich die gewünschte Druckspannung erzeugen.

Die Montage der Einbauleuchte 1 kann nach folgenden Verfahrensschritten erfolgen.

Zunächst wird der Montagering 9 in die Einbauöffnung 2 eingesetzt und mit den den Einbauöffnungsrand hintergreifenden Haltearmen 11 befestigt. Der Montagering 9 wird mit den Tragstangen 13 und den Haltearmen 11 werkseitig vormontiert. Die Montage in der Einbauöffnung 2 läßt sich durch die Ringöffnung handhabungsfreundlich durchführen. Dann wird der Lichtquellenträger 7 durch den Montagering 9 hindurch in seine Montagestellung gebracht und durch Stecken mit dem Montagering 9 verbunden. Hierbei kann das Anschlußgehäuse 35 sich in seiner aus- oder eingeschwenkten Position befinden. Letzteres verbessert die Zugänglichkeit zum an der dem Haltering zugewandten Seite offenen Anschlußgehäuse 35. Mit dem nächsten Verfahrensschritt wird der Reflektor 6 in den Montagering 9 eingeschoben und verrastet. Dann kann die Lichtquelle 8 bzw. die wenigstens eine Lampe am Lichtquellenträger 7 vom Innenraum des Reflektors 6 her montiert, z. B. in den Fassungsträger eingesteckt werden. Der Anschluß der z. B. im Lichtquellenträger 7 oder im Anschlußgehäuse 35 angeordneten Betriebsmittel zur Stromversorgung kann vor der Montage des Montagerings 9 oder vor der Montage des Lichtquellenträgers 7 erfolgen. Sofern der Anbau eines Zubehörteils 42 gewünscht ist, werden dann die Steckelemente 45 in die Steckausnehmungen 46a radial nach innen eingesteckt, und dann kann der Haltering 41 z. B. mit dem sich darin befindlichen Zusatzteil 42 montiert werden. Die Demontage läßt sich mit Verfahrensschritten umgekehrter Reihenfolge durchführen.

## Patentansprüche

1. Einbauleuchte (1),
mit einem domförmigen Reflektor (6),
mit einem Durchführungsloch (18) in der Reflektorseitenwand (17) und
mit einem eine Lichtquelle (8) tragenden Lichtquellenträger (7),
wobei sich der Lichtquellenträger (7) zumindest teilweise außerhalb des Reflektors (6) befindet und
wobei das Durchführungsloch (18) von dem Lichtquellenträger (7) oder der Lichtquelle (8) durchgriffen wird, derart dass sich zumindest die Lichtquelle (8) innerhalb des Reflektors (6) befindet,
mit einem Montagering (9), der so anzuordnen ist, dass er den Reflektor (6) nächst dessen Randbereich umgreift,
und mit Verbindungsmitteln zum Befestigen des Lichtquellenträgers (7) an dem Montagering (9),
wobei die Verbindungsmittel durch nur einen sich etwa parallel zur Mittelachse (12) des Montageringes (9) erstreckenden Steckzapfen (27b) an dem Montagering (9) bzw. dem Lichtquellenträger (7) und eine entsprechende Steckfassung (27a) an dem Lichtquellenträger (7) bzw. dem Montagering (9) realisiert sind,
wobei der Steckzapfen (27b) und die Steckfassung (27a) eine kippsichere Halterung bilden, durch die der Lichtquellenträger (7) ausschließlich mit dem Montagering (9) verbunden ist,
und wobei die Steckausnehmung (27a) und der Steckzapfen (27b) eine sich in der Umfangsrichtung länglich erstreckende Querschnittsform aufweisen.

2. Einbauleuchte nach Anspruch 1,
**dadurch gekennzeichnet,**
**dass** der Montagering (9) mit einem bezüglich seiner Mittelachse (12) koaxialen Rohrstutzen (9a) und einem von diesem nach außen abstehenden Flanschteil (9b) gebildet ist und die Steckausnehmung (27a) bzw. der Steckzapfen (27b) am Rohrstutzen (9a) realisiert ist.

3. Einbauleuchte nach Anspruch 1 oder 2,
**dadurch gekennzeichnet,**
**dass** die Steckausnehmung (27a) und der Steckzapfen (27b) eine unrunde Querschnittsform aufweisen.

4. Einbauleuchte nach einem der vorhergehenden Ansprüche,
**dadurch gekennzeichnet,**
**dass** dem durch die Steckausnehmung (27a) und dem Steckzapfen (27b) gebildeten Verbindungsmittel eine im zusammengesteckten Zustand wirksame Positioniervorrichtung zugeordnet ist.

5. Einbauleuchte nach einem der vorhergehenden Ansprüche,
**dadurch gekennzeichnet,**
**dass** der Kupplungszapfen (27b) zu seinem freien Ende hin konisch geformt ist und die Steckausnehmung (27a) entsprechend konisch geformt ist.

6. Einbauleuchte nach Anspruch 5,
**dadurch gekennzeichnet,**
**dass** die Steckausnehmung (27a) und der Steckzapfen (27b) im zusammengesteckten Zustand aneinander lösbar klemmen.

7. Einbauleuchte nach einem der vorhergehenden Ansprüche,
**dadurch gekennzeichnet,**
**dass** der Steckzapfen (27b) am Montagering (9) und die Steckausnehmung (27a) am Lichtquellenträger (7) angeordnet ist.

8. Einbauleuchte nach einem der vorhergehenden Ansprüche,
**dadurch gekennzeichnet,**
**dass** die Steckausnehmung (27a) an einem vom Lichtquellenträger (7) abstehenden Vorsprung angeordnet ist.

9. Einbauleuchte nach einem der vorhergehenden Ansprüche,
**gekennzeichnet durch**
ein Zwischenstück (29), das an einem Ende eine passende Steckausnehmung (27a) und am anderen Ende einen passenden Steckzapfen (27b) aufweist.

## Claims

1. Recessed luminaire (1),
having a dome-shaped reflector (6),
having a lead-through hole (18) in the reflector side wall (17) and
having a light source carrier (7) carrying a light source (8),
the light source carrier (7) being located at least partially outside the reflector (6) and
the lead-through hole (18) being passed through by the light source carrier (7) or the light source (8) such that at least the light source (8) is located within the reflector (6),
having a mounting ring (9) which is to be so arranged that it engages around the reflector (6) near its edge region,
and having connection means for attaching the light source carrier (7) on the mounting ring (9),
wherein the connection means are realised by means of only one plug-in pin (27b), on the mounting ring (9) or on the light source carrier (7), extending approximately parallel to the middle axis (12) of the mounting ring (9), and a corresponding plug-in fitting (27a) on the light source carrier (7) or on the mounting ring (9),
wherein the plug-in pin (27b) and the plug-in fitting (27a) form a mounting which secures against a pivotal movement, by means of which the light source carrier (7) is connected exclusively with the mounting ring (9),
and wherein the plug-in recess (27a) and the plug-in pin (27b) have a cross-sectional form which extends in an elongate manner in the circumferential direction.

2. Recessed luminaire according to claim 1,
**characterised in that**,
the mounting ring (9) is formed with a tube support (9a) coaxial with regard to its middle axis (12), and a flange part (9b) projecting outwardly therefrom, and the plug-in recess (27a) or the plug-in pin (27b) is realised on the tube support (9a).

3. Recessed luminaire according to claim 1 or 2,
**characterised in that**,
the plug-in recess (27a) and the plug-in pin (27b) have a non-round cross-sectional form.

4. Recessed luminaire according to any preceding claim,
**characterised in that**,
there is associated with the connection means formed by the plug-in recess (27a) and the plug-in pin (27b) a positioning device which is effective in the plugged together condition.

5. Recessed luminaire according to any preceding claim,
**characterised in that**,
the coupling pin (27b) is conically formed towards its free end and the plug-in recess (27a) is correspondingly conically formed.

6. Recessed luminaire according to claim 5,
**characterised in that**,
the plug-in recess (27a) and the plug-in pin (27b) releasably jam on one another in the plugged-together condition.

7. Recessed luminaire according to any preceding claim,
**characterised in that**,
the plug-in pin (27b) is arranged on the mounting ring (9) and the plug-in recess (27a) is arranged on the light source carrier (7).

8. Recessed luminaire according to any preceding claim,
**characterised in that**,
the plug-in recess (27a) is arranged on a projection standing up from the light source carrier (7).

9. Recessed luminaire according to any preceding claim,
**characterised by** an intermediate piece (29) which has at one end a matching plug-in recess (27a) and at the other end a matching plug-in pin (27b).

## Revendications

1. Lampe encastrée (1),
avec un réflecteur en forme de dôme (6),
avec un trou traversant (18) dans la paroi latérale du réflecteur (17) et
avec un porteur de source de lumière (7) portant une source de lumière (8),
le porteur de source de lumière (7) se trouvant au moins partiellement à l'extérieur du réflecteur (6) et
le trou traversant (18) étant traversé par le porteur de source de lumière (7) ou là source de lumière (8), de telle sorte qu'au moins la source de lumière (8) se situe à l'intérieur du réflecteur (6),
avec une bague de montage (9) qui est disposée de telle sorte qu'elle enserre le réflecteur (6) à proximité de sa région de bord,
et avec des moyens de liaison pour la fixation du porteur de source de lumière (7) sur la bague de montage (9),
les moyens de liaison n'étant réalisés que par un pivot d'encastrement (27b) s'étendant parallèlement à l'axe médian (12) de la bague de montage (9), au niveau de la bague de montage (9) ou du porteur de source de lumière (7), et une douille d'encastrement correspondante (27a) sur le porteur de source de lumière (7) ou la bague de montage (9),
le pivot d'encastrement (27b) et la douille d'encastrement (27a) formant une fixation assurée contre le basculement, par laquelle le porteur de source de lumière (7) est raccordé exclusivement à la bague de montage (9),
et l'évidement d'encastrement (27a) et d'encastrement (27b) présentant une forme en section transversale s'étendant longidutinalement dans la direction périphérique.

2. Lampe encastrée selon la revendication 1,
**caractérisée en ce que**
la bague de montage (9) est formée avec un élément de tubulure (9a) coaxial par rapport à son axe médian (12) et une partie de bride (9b) se trouvant en surplomb vers l'extérieur par rapport à celui-ci et l'évidement d'encastrement (29a) ou le pivot d'encastrement (27b) étant réalisé sur l'élément tubulaire (9a).

3. Lampe encastrée selon la revendication 1 ou 2,
**caractérisée en ce que**
l'évidement d'encastrement (27a) et le pivot d'encastrement (27b) présentent une forme en section transversale non ronde.

4. Lampe encastrée, selon l'une des revendications précédentes,
**caractérisée en ce qu'**
au moyen de liaison formé par l'évidement d'encastrement (27a) et le pivot d'encastrement (27b), est affecté un dispositif de positionnement efficace à l'état encastré.

5. Lampe encastrée selon l'une des revendications précédentes,
**caractérisée en ce que**
le pivot d'encastrement (27b) présente une forme conique en direction de son extrémité libre et l'évidement d'encastrement (27a) présente une forme conique correspondante.

6. Lampe encastrée selon la revendication 5,
**caractérisée en ce que**
l'évidement d'encastrement (27a) et le pivot d'encastrement (27b) sont bridés à l'état assemblé de façon libérable entre eux.

7. Lampe encastrée selon l'une des revendications précédentes,
**caractérisée en ce que**
le pivot d'encastrement (27b) est agencé sur la bague de montage (9) et l'évidement d'encastrement (27a) est agencé sur le porteur de source de lumière (7).

8. Lampe encastrée selon l'une des revendications précédentes,
**caractérisée en ce que**
l'évidement d'encastrement (27a) est agencé sur une saillie se trouvant en surplomb par rapport au porteur de source de lumière (7).

9. Lampe encastrée selon l'une des revendications précédentes,
**caractérisée par**
un élément intermédiaire (29) qui présente sur son extrémité un évidement d'encastrement adapté (27a) et sur son autre extrémité un pivot d'encastrement adapté (27b).
